# EUROPÄISCHE PATENTSCHRIFT

(11) **EP 0 563 727 B1**
(45) Veröffentlichungstag und Bekanntmachung des Hinweises auf die Patenterteilung: **24.09.1997**
(21) Anmeldenummer: 93104645.2
(22) Anmeldetag: 22.03.1993
(51) Int. Cl.: B25D 17/08

(54) **Einrichtung zur Drehmomentübertragung**
Device for torque transmission
Dispositif pour transmettre un moment de rotation

(30) Priorität: 30.03.1992 DE 4210451
(43) Veröffentlichungstag der Anmeldung: 06.10.1993
(73) Patentinhaber: PLICA WERKZEUGFABRIK AG, 8753 Mollis (CH)
(72) Erfinder: Runge, Erich, W-7118 Künzelsau (DE)
(74) Vertreter: Bunke, Holger, Dr.rer.nat. Dipl.-Chem.

(56) Entgegenhaltungen:
- EP-A- 0 071 821
- EP-A- 0 500 489
- WO-A-93/05929
- DE-U- 9 013 190

## Beschreibung

Die Erfindung betrifft eine Einrichtung an Werkzeugmaschinen, insbesondere Handwerkzeugmaschinen, zur Drehmomentübertragung auf Werkzeuge, z.B. Schlag- und/oder Bohrwerkzeuge oder auf Adapter für solche Werkzeuge. Die Erfindung betrifft ferner ein Werkzeug zum Einsetzen in eine eine solche Einrichtung aufweisende Werkzeugmaschine.

Derartige Einrichtungen und Werkzeuge sind in großer Zahl bekannt, wobei die verschiedensten Systeme und Mechanismen zur Drehmomentübertragung angewandt werden.

Ein weitverbreitetes und in der Praxis bewährtes System ist aus der DE-PS 25 51 125 bekannt. Dabei handelt es sich um eine Einrichtung an Handwerkzeugmaschinen zur Drehmomentübertragung auf schlagbohrende Werkzeuge mit wenigstens einer am Ende des Werkzeugschaftes offen ausmündenden Drehmitnahmenut und in diese eingreifenden, leistenförmigen Drehmitnehmern der Werkzeugaufnahme mit jeweils zugeordneten, vorzugsweise ebenen Flanken und mit mindestens einem in der Werkzeugaufnahme radial beweglich angeordneten Verriegelungskörper für den Eingriff in eine in axialer Richtung beidseitig geschlossene Verriegelungsnut im Werkzeugschaft. Bei den sich diagonal gegenüberliegenden Drehmitnahmenuten handelt es sich um entweder einfache Keilnuten oder um je zwei unmittelbar nebeneinander liegende Zwillingskeilnuten.

Die Werkzeuge dieses Systems haben jedoch den Nachteil, daß sie grundsätzlich auch in Werkzeugaufnahmen einsetzbar sind, die nach der AT-PS 285 405 geschaffen sind, wobei sie, wenn die Werkzeuge nach längerem Gebrauch ausgeschlagen sind, versehentlich auch in einer Stellung in die Werkzeugaufnahme eingesetzt werden können, in der die Verriegelungselemente in die am Ende des Werkzeugschaftes offen ausmündenden Drehmitnahmenuten eingreifen. Dies bringt die Gefahr mit sich, daß sich beim Zurückziehen der in Betrieb befindlichen Maschine das Werkzeug löst, weil die Verriegelungselemente ungehindert aus den offenen Drehmitnahmenuten herausgleiten können, was wiederum zu schwerwiegenden Unfällen führen kann.

Aus allen diesen Gründen wurde bereits eine Verbesserung des Systems vorgeschlagen (DE-PS 37 16 915 und DE-OS 38 24 894 sowie EP-PS 0 357 648), wonach die mindestens zwei am Ende des Werkzeugschaftes offen ausmündenden Drehmitnahmenuten so über den Schaftumfang verteilt sind, daß in keinem Fall zwei Drehmitnahmenuten einander diametral gegenüberliegen. Dadurch wurde erreicht, daß das Werkzeug niemals in eine systemfremde Werkzeugaufnahme in einer Stellung eingesetzt werden kann, in der die Verriegelungselemente in die am Ende des Schaftes offen ausmündenden Drehmitnahmenuten eingreifen können. Zwar wurde damit die geschilderte Unfallgefahr beseitigt, indessen wurde das System verschleißanfälliger, insbesondere bei denjenigen Ausführungsformen, bei denen zwei oder mehr Drehmitnahmenuten in geringem Abstand nebeneinander auf dem Umfang des Werkzeugschafts angeordnet sind, in die die entsprechende Anzahl von Drehmitnehmern eingreift. Bei diesen Ausführungsformen bleibt zwischen zwei benachbarten Drehmitnahmenuten nur eine schmale, verhältnismäßig schwache, im Querschnitt zahnförmige Leiste stehen, die im harten Dauerbetrieb der Einrichtung, beispielsweise an einem Bohrhammer, ausgeschlagen oder sogar abgeschert werden kann.

Aus dem Gebrauchsmuster DE-U-90 13 190 ist ein Werkzeug zum Einsetzen in die Aufnahmebohrung einer zwei einander diametral gegenüberliegende Drehmitnehmer und zwei radial beweglich angeordnete Verriegelungskörper aufweisenden Werkzeugaufnahme einer Werkzeugmaschine bekannt, wobei das Werkzeug zwei am Ende des Werkzeugschaftes offen ausmündende, einander diametral gegenüberliegende Drehmitnahmenuten und zwei in axialer Richtung beidseitig geschlossene Verriegelungsnuten im Werkzeugschaft aufweist. Bei einer Ausführungsform (Fig. 11) dieses bekannten Werkzeugs weist eine der beiden Drehmitnahmenuten sich stufenförmig in Richtung auf die Drehachse verjüngende Flanken und in jeder Drehrichtung jeweils zwei stufenförmig gegeneinander versetzte Drehmitnahmeflächen auf. Der in diese Drehmitnahmenut eingreifende Drehmitnehmer ist komplementär, also ebenfalls entsprechend abgestuft ausgebildet. Die der abgestuften Drehmitnahmenut diametral gegenüberliegende zweite Drehmitnahmenut ist jedoch nicht abgestuft ausgebildet, sondern besitzt einen konvex gewölbten Nutgrund, in den ein nicht-komplementär ausgebildeter Drehmitnehmer eingreift, der derart konkav ausgebildet ist, daß zwischen Drehmitnehmer und Drehmitnahmenut ein als Schmiertasche dienender Hohlraum verbleibt.

Der Erfindung liegt deshalb die Aufgabe zugrunde, eine Einrichtung und ein Werkzeug der eingangs genannten Gattung zu schaffen, die im Bereich der Drehmitnehmer bzw. Drehmitnahmenuten weniger verschleißanfällig sind.

Diese Aufgabe wird erfindungsgemäß durch die Merkmale der Patentansprüche 1 bzw. 4 gelöst.

Dadurch wird erreicht, daß die Drehmitnehmer der erfindungsgemäßen Einrichtung grundsätzlich auf mindestens zwei stufenförmig gegeneinander versetzte Drehmitnahmeflächen des Werkzeugschaftes einwirken, wobei die Drehmomentübertragung über vergleichsweise massive Bauteile erfolgt, keine schwachen, stegartigen Leisten kraft- und/oder formschlüssig beaufschlagt werden und wobei vor allem ein Ausschlagen oder Abscheren der Nutflanken im Werkzeugschaft ausgeschlossen ist.

Vorteilhafte Ausführungsformen der Erfindung sind dadurch gekennzeichnet, daß sich die Drehmitnahmeflächen in unterschiedlicher radialer Tiefe befinden, daß die Drehmitnahmeflächen ebene Flächen sind und/oder daß die Drehmitnahmeflächen radial oder nahezu radial verlaufen.

Die Drehmitnahmenuten des erfindungsgemäßen Werkzeugs weisen vorzugsweise einen ein- oder mehrfach abgestuften Nutgrund auf. Bevorzugt ist ferner, daß der Nutgrund in eine ungerade Zahl ≥ 3 von Teilbereichen aufgeteilt ist, deren radiale Tiefe verschieden, im mittleren Bereich aber am größten ist und/oder daß alle Teilbereiche des Nutgrundes durch ebene Flächen gebildet sind. Der Nutgrund kann aber auch in einigen oder allen seinen Teilbereichen gekrümmt sein, vorzugsweise so, daß die Flächen auf den Mantelflächen von mit dem Werkzeugschaft konzentrischen, gedachten Kreiszylindern liegen.

Bei einer weiteren vorteilhaften Ausführungsform des erfindungsgemäßen Werkzeugs liegen die Drehmitnahmeflächen jeweils in Diagonalebenen, die sich unter Mittelpunktswinkeln α,β schneiden, die zwischen 90° und 15° liegen, wobei α > β ist. Vorzugsweise liegt der größte Mittelpunktswinkel zwischen 65 und 90°, der kleinste zwischen 15 und 35°, besonders bevorzugt der größte bei 72 ± 1°, der kleinste bei 30° ± 30'.

Ein besonders bevorzugtes Werkzeug gemäß der Erfindung ist dadurch gekennzeichnet, daß es zwei auf einer ersten Diagonalen gegenüberliegende Verriegelungsnuten und zwei auf einer zweiten, gegenüber der ersten um 90° winkelversetzten Diagonalen gegenüberliegende Drehmitnahmenuten aufweist, daß die Flanken der Drehmitnahmenuten durch je zwei stufenförmig gegeneinander versetzte, radial verlaufende Drehmitnahmeflächen gebildet sind, die sich in unterschiedlicher radialer Tiefe befinden und daß der Nutgrund einfach abgestuft und in seinen drei Teilbereichen durch ebene Flächen gebildet ist, wobei sich die beiden äußeren Teilbereiche in geringerer radialer Tiefe befinden als der mittlere Bereich.

Die Erfindung wird anhand der Zeichnung weiter erläutert:
- Fig. 1: ist ein Schnitt durch eine vom Maschinengehäuse umgebene Werkzeugaufnahme, in der sich ein schlagendes und/oder bohrendes Werkzeug oder ein Adapter für die Befestigung eines solchen Werkzeugs befindet;
- Fig. 2: ist eine Draufsicht auf den Schaft des in die Aufnahme gemäß Fig. 1 eingesetzten Werkzeugs und
- Fig. 3: ist ein Schnitt durch den Werkzeugschaft nach Linie A-A in Fig. 2.

Die vom Maschinengehäuse 1a umgebene Werkzeugaufnahme 1 (Fig. 1) eines Bohrhammers ist in bekannter Weise (nicht dargestellt) mit der Spindel der elektrisch antreibbaren Maschine drehfest verbunden, wodurch einerseits ein Drehmoment und andererseits Axialschläge auf die Werkzeugaufnahme 1 übertragen werden können. In die konzentrische Aufnahmebohrung 2 der Aufnahme 1 ist der Schaft 3 eines Werkzeugs, beispielsweise eines Bohrers, Meißels oder Adapters, der seinerseits mit einer systemgleichen oder systemfremden Werkzeugaufnahme, z.B. mit Rundgewinde versehen sein kann, eingeschoben. Am Werkzeugschaft 3 sind auf einer ersten Diagonalen gegenüberliegend zwei in axialer Richtung beidseitig geschlossene Verriegelungsnuten 4 angeordnet, in die zugeordnete Verriegelungskörper 5 der Aufnahme 1 eingreifen. Die Verriegelungskörper 5 lassen sich durch Axialverschieben einer Hülse 6 aus den Verriegelungsnuten 4 radial herausbewegen, so daß das Werkzeug mit dem Schaft 3 herausgezogen werden kann. Auf einer zweiten, zur ersten um 90° winkelversetzten Diagonalen sind am Werkzeugschaft 3 zwei einander gegenüberliegende, am Ende des Schaftes offen ausmündende Drehmitnahmenuten 7 (Fig. 3) angeordnet, in die komplementär ausgebildete Drehmitnehmer 8 eingreifen.

Die Drehmitnahmenuten 7 sind bei dem gezeichneten Ausführungsbeispiel Keilnuten, deren Querschnitt derart abgewandelt ist, daß sich ihre Flanken stufenförmig in Richtung auf die Drehachse verjüngen, wodurch in jeder Drehrichtung jeweils mindestens zwei stufenförmig gegeneinander versetzte Drehmitnahmeflächen f₁, f₂ gebildet werden, denen entsprechende Drehmitnahmeflächen F₁, F₂ der komplementär ausgebildeten Drehmitnehmer 8 entsprechen.

Die Drehmitnahmeflächen F₁, f₁; F₂, f₂ befinden sich in unterschiedlicher radialer Tiefe und sie sind vorzugsweise, jedoch nicht zwingend, als ebene Flächen ausgebildet und verlaufen radial oder doch nahezu radial.

Die Drehmitnahmenuten 7 weisen einen einfach abgestuften Nutgrund (Fig. 2, Fig. 3) auf, der in drei Teilbereiche unterschiedlicher radialer Tiefe aufgeteilt ist, nämlich einen mittleren Bereich 9 in der größeren radialen Tiefe t₁ und seitlich davon, symmetrisch ausgebildet, zwei Teilbereiche 9a in geringerer radialer Tiefe t₂. Die radiale Tiefe des mittleren Bereiches 9 ist stets am größten (t₁ > t₂). Die Drehmitnahmenuten 7 sind somit symmetrisch zu einer durch die Drehachse in Axialrichtung verlaufenden Ebene ausgebildet. Alle Teilbereiche 9, 9a des Nutgrundes sind bei dem gezeichneten Ausführungsbeispiel durch ebene Flächen gebildet. Bei anderen Ausführungsbeispielen (nicht dargestellt) können die Teilbereiche des Nutgrundes aber auch durch gekrümmte Flächen gebildet sein, insbesondere durch Flächen, die auf den Mantelflächen von mit dem Werkzeugschaft konzentrischen, gedachten Kreiszylindern liegen.

Bei dem gezeichneten Ausführungsbeispiel liegen die tiefer liegenden Drehmitnahmeflächen f₁ der Drehmitnahmenuten 7 in Diagonalebenen, die sich unter einem Mittelpunktswinkel β = 30° ± 30' schneiden, während die in geringerer Tiefe liegenden Drehmitnahmeflächen f₂ in Diagonalebenen liegen, die sich unter einem Mittelpunktswinkel α = 72° ± 1° schneiden.

Die Erfindung wurde vorstehend anhand eines in der Zeichnung dargestellten bevorzugten Ausführungsbeispiels erläutert; die Erfindung umfaßt jedoch auch solche Ausführungsformen, bei denen die Drehmitnehmer 8 und die Drehmitnahmenuten 7 andere Abmessungen, Flächen- und Winkelverhältnisse aufweisen. Bei einer weiteren vorteilhaften Ausführungsform besitzen beispielsweise die beiden einander diametral gegenüberliegenden Drehmitnehmer bzw. Drehmitnahmenuten nicht gleiche, sondern ungleiche Profile, um zu erreichen, daß ein Werkzeug mit dem Schaft 3 nur in einer einzigen Position in die Aufnahmebohrung 2 der Aufnahme 1 eingesetzt werden kann. Ungleiche Profile können z.B. durch unterschiedliche Breiten und/oder unterschiedliche radiale Tiefen der Drehmitnehmer bzw. der zu diesen komplementär ausgebildeten Drehmitnahmenuten verwirklicht sein.

## Patentansprüche

1. Einrichtung an Werkzeugmaschinen zur Drehmomentübertragung auf Werkzeuge, mit mindestens zwei am Ende des Werkzeugschaftes (3) offen ausmündenden, einander diametral gegenüberliegenden Drehmitnahmenuten (7) und in diese eingreifenden Drehmitnehmern (8) der Werkzeugaufnahme (1) der Maschine und mit mindestens einem in der Werkzeugaufnahme (1) radial beweglich angeordneten Verriegelungskörper (5) für den Eingriff in eine in axialer Richtung beidseitig geschlossene Verriegelungsnut (4) im Werkzeugschaft (3), dadurch gekennzeichnet, daß die Drehmitnehmer (8) einen stufenförmig in Richtung auf die Drehachse verjüngten Querschnitt und in jeder Drehrichtung jeweils mindestens zwei stufenförmig gegeneinander versetzte Drehmitnahmeflächen (F₁, F₂) aufweisen und daß Drehmitnahmenuten (7) und Drehmitnehmer (8) zentrisch symmetrisch zur Drehachse ausgebildet sind, so daß die Drehmitnahmeflächen (F₁, F₂) radial oder nahezu radial verlaufen.

2. Einrichtung nach Anspruch 1, dadurch gekennzeichnet, daß sich die Drehmitnahmeflächen (F₁, F₂) in unterschiedlicher radialer Tiefe befinden.

3. Einrichtung nach Anspruch 1 oder 2, dadurch gekennzeichnet, daß die Drehmitnahmeflächen (F₁, F₂) ebene Flächen sind.

4. Werkzeug zum Einsetzen in die Aufnahmebohrung (2) einer mindestens zwei einander diametral gegenüberliegende Drehmitnehmer (8) und mindestens einen radial beweglich angeordneten Verriegelungskörper (5) aufweisenden Werkzeugaufnahme (1) einer Werkzeugmaschine, insbesondere einer eine Einrichtung gemäß einem der Ansprüche 1 bis 3 aufweisenden Werkzeugmaschine, mit mindestens zwei am Ende des Werkzeugschaftes (3) offen ausmündenden, einander diametral gegenüberliegenden Drehmitnahmenuten (7) und mindestens einer in axialer Richtung beidseitig geschlossenen Verriegelungsnut (4) im Werkzeugschaft (3), dadurch gekennzeichnet, daß die Drehmitnahmenuten (7) zentrisch symmetrisch zur Drehachse ausgebildet sind, so daß die Drehmitnahmeflächen (f₁, f₂) radial oder nahezu radial verlaufen, und daß die Drehmitnahmenuten (7) sich stufenförmig in Richtung auf die Drehachse verjüngende Flanken und in jeder Drehrichtung jeweils mindestens zwei stufenförmig gegeneinander versetzte Drehmitnahmeflächen (f₁, f₂) aufweisen.

5. Werkzeug nach Anspruch 4, dadurch gekennzeichnet, daß sich die Drehmitnahmeflächen (f₁, f₂) in unterschiedlicher radialer Tiefe befinden.

6. Werkzeug nach Anspruch 4 oder 5, dadurch gekennzeichnet, daß die Drehmitnahmeflächen (f₁, f₂) ebene Flächen sind.

7. Werkzeug nach einem der Ansprüche 4 bis 6, dadurch gekennzeichnet, daß die Drehmitnahmenuten (7) einen einoder mehrfach abgestuften Nutgrund (9, 9a) aufweisen.

8. Werkzeug nach einem der Ansprüche 4 bis 7, dadurch gekennzeichnet, daß der Nutgrund in eine ungerade Zahl ≥ 3 von Teilbereichen (9, 9a) aufgeteilt ist, deren radiale Tiefe (t₁, t₂) verschieden, im mittleren Bereich (9) aber am größten ist (t₁ > t₂).

9. Werkzeug nach Anspruch 7 oder 8, dadurch gekennzeichnet, daß alle Teilbereiche (9, 9a) des Nutgrundes durch ebene Flächen gebildet sind.

10. Werkzeug nach einem der Ansprüche 4 bis 9, dadurch gekennzeichnet, daß die Drehmitnahmeflächen (f₁, f₂) jeweils in Diagonalebenen liegen, die sich unter Mittelpunktswinkeln (α, β) schneiden, die zwischen 90° und 15° liegen, wobei α > β ist.

11. Werkzeug nach Anspruch 10, dadurch gekennzeichnet, daß es zwei auf einer ersten Diagonalen gegenüberliegende Verriegelungsnuten (4) und zwei auf einer zweiten, gegenüber der ersten um 90° winkelversetzten Diagonalen gegenüberliegende Drehmitnahmenuten (7) aufweist, daß die Flanken der Drehmitnahmenuten (7) durch je zwei stufenförmig gegeneinander versetzte, radial verlaufende Drehmitnahmeflächen (f₁, f₂) gebildet sind, die sich in unterschiedlicher radialer Tiefe befinden, daß der Nutgrund einfach abgestuft und in seinen drei Teilbereichen (9, 9a) durch ebene Flächen gebildet ist, wobei sich die beiden äußeren Teilbereiche (9a) in geringerer radialer Tiefe (t₂) befinden als der mittlere Bereich (9).

12. Werkzeug nach Anspruch 11, dadurch gekennzeichnet, daß der größte Mittelpunktswinkel (α) 72° ± 1° und der kleinste Mittelpunktswinkel (β) 30° ± 30' betragen.

## Claims

1. A device provided on machine tools for transmitting torque onto tools, comprising at least two diametrically opposite rotary driving grooves (7) openly issuing at the end of the tool shank (3) and rotary drivers (8) of the machine tool seat (1) engaging in these and at least one locking member (5) being disposed in the tool seat (1) to be radially movable for engagement in a locking groove (4) in the tool shank (3) axially closed at both ends, characterized in that the rotary drivers (8) comprise a cross section tapered in the direction of the rotary axis to have a stepped shape and in each sense of rotation, respectively, at least two rotary driving surfaces (F₁, F₂) mutually offset to have a stepped shape, and in that said rotary driving grooves (7) and said rotary drivers (8) are configured central-symmetrical to the rotary axis such that said rotary driving surfaces (F₁, F₂) extend radially or nearly radially.

2. The device according to claim 1, characterized in that the rotary driving surfaces (F₁, F₂) are located at different radial depths.

3. The device according to claim 1 or 2, characterized in that the rotary driving surfaces (F₁, F₂) are plain surfaces.

4. A tool for insertion in the receiving bore (2) of a tool seat (1) of a machine tool comprising at least two rotary drivers (8) diametrically opposite to each other and at least one locking member (5) being disposed to be radially movable, more particularly of a machine tool comprising a device according to any one of claims 1 to 3, said tool having at least two rotary driving grooves (7) diametrically opposite to each other, openly issuing at the end of the tool shank (3) and at least one locking groove (4) in the tool shank (3) closed at both ends in the axial direction, characterized in that said rotary driving grooves (7) are configured central-symmetrical to the rotary axis such that the rotary driving surfaces (f₁, f₂) extend radially or nearly radially, and in that the rotary driving grooves (7) comprise flanks tapering in the direction towards the rotary axis to have a stepped shape and, in each sense of rotation, respectively, at least two rotary driving surfaces (f₁, f₂) mutually offset to have a stepped shape.

5. The tool according to claim 4, characterized in that the rotary driving surfaces (f₁, f₂) are located at differing radial depths.

6. The tool according to claim 4 or 5, characterized in that the rotary driving surfaces (f₁, f₂) are plain surfaces.

7. The tool according to any one of claims 4 to 6, characterized in that the rotary driving grooves (7) comprise a simply or multiply stepped bottom (9, 9a).

8. The tool according to any one of claims 4 to 7, characterized in that the groove bottom is subdivided into an odd number ≥ 3 of part-regions (9, 9a) the radial depths (t₁, t₂) of which are different, but largest (t₁ ≥ t₂) in the center region (9).

9. The tool according to claim 7 or claim 8, characterized in that all part-regions (9, 9a) of the groove bottom are constituted by plain surfaces.

10. The tool according to any one of claims 4 to 9, characterized in that the rotary driving surfaces (f₁, f₂) are respectively situated in diagonal planes intersecting under center angles (a, β) of between 90° and 15°, with α > β.

11. The tool according to claim 10, characterized in that it comprises two locking grooves (4) being opposite on a first diagonal and two opposite rotary driving grooves (7) on a second diagonal being angularly offset by 90° with respect to the first one, that the flanks of the rotary driving grooves (7) are respectively constituted by two radially extending rotary driving surfaces (f₁, f₂) being offset with respect to each other to have a stepped shape situated in differing radial depths, that the groove bottom is simply stepped and constituted by plain surfaces in its three part-regions (9, 9a), the two outer part-regions (9a) being situated at lower radial depth (t₂) than the center region (9).

12. The tool according to claim 11, characterized in that the largest center angle (α) is 72° ± 1° and the smallest center angle (β) is 30° ± 30'.

## Revendications

1. Dispositif sur machines-outils pour la transmission de couple à des outils, comportant au moins deux rainures d'entraînement en rotation (7) diamétralement opposées et débouchant à l'extrémité de la queue (3) de l'outil et des entraîneurs en rotation (8) du porte-outil (1) de la machine qui s'engagent dans celles-ci, et au moins un corps de verrouillage (5) monté mobile radialement dans le porte-outil (1) et destiné à s'engager dans une rainure de verrouillage (4) fermée des deux côtés dans la direction axiale faite dans la queue (3) de l'outil, caractérisé **en ce** que les entraîneurs en rotation (8) présentent une section qui se rétrécit par échelons en direction de l'axe de rotation et, dans chaque sens de rotation, au moins deux surfaces d'entraînement en rotation (F₁, F₂) décalées en gradins, et que les rainures d'entraînement en rotation (7) et les entraîneurs en rotation (8) sont faits symétriquement de manière centrée par rapport à l'axe de rotation, de sorte que les surfaces d'entraînement en rotation (F₁, F₂) s'étendent radialement ou à peu près radialement.

2. Dispositif selon la revendication 1, caractérisé **en ce** que les surfaces d'entraînement en rotation (F₁, F₂) se trouvent à des profondeurs radiales différentes.

3. Dispositif selon l'une des revendications 1 et 2, caractérisé **en ce** que les surfaces d'entraînement en rotation (F₁, F₂) sont des surfaces planes.

4. Outil se montant dans l'alésage récepteur (2) d'un porte-outil (1) présentant au moins deux entraîneurs en rotation (8) diamétralement opposés et au moins un corps de verrouillage (5) monté mobile radialement d'une machine-outil, en particulier d'une machine-outil présentant un dispositif selon l'une des revendications 1 à 3, comportant au moins deux rainures d'entraînement en rotation (7) diamétralement opposées et débouchant à l'extrémité de la queue (3) de l'outil et au moins une rainure de verrouillage (4) fermée des deux côtés dans la direction axiale faite dans la queue (3) de l'outil, caractérisé **en ce** que les rainures d'entraînement en rotation (7) sont faites symétriquement de manière centrée par rapport à l'axe de rotation, de sorte que les surfaces d'entraînement en rotation (f₁, f₂) s'étendent radialement ou à peu près radialement, et que les rainures d'entraînement en rotation (7) présentent des flancs qui se rétrécissent par échelons en direction de l'axe de rotation et, dans chaque sens de rotation, au moins deux surfaces d'entraînement en rotation (f₁, f₂) décalées en gradins.

5. Outil selon la revendication 4, caractérisé **en ce** que les surfaces d'entraînement en rotation (f₁, f₂) se trouvent à des profondeurs radiales différentes.

6. Outil selon l'une des revendications 4 et 5, caractérisé **en ce** que les surfaces d'entraînement en rotation (f₁, f₂) sont des surfaces planes.

7. Outil selon l'une des revendications 4 à 6, caractérisé **en ce** que les rainures d'entraînement en rotation (7) présentent un fond (9, 9a) étagé une ou plusieurs fois.

8. Outil selon l'une des revendications 4 à 7, caractérisé **en ce** que le fond de la rainure est divisé en un nombre impair égal ou supérieur à 3 de zones partielles (9, 9a) dont la profondeur radiale (t₁, t₂) diffère, mais est la plus grande dans la zone du milieu (9) (t₁ supérieur à t₂).

9. Outil selon l'une des revendications 7 et 8, caractérisé **en ce** que toutes les zones partielles (9, 9a) du fond de la rainure sont formées de surfaces planes.

10. Outil selon l'une des revendications 4 à 9, caractérisé **en ce** que les surfaces d'entraînement en rotation (f₁, f₂) sont situées respectivement dans des plans diagonaux qui se coupent sous des angles au centre (α, β) compris entre 90° et 15°, α étant supérieur à β.

11. Outil selon la revendication 10, caractérisé **en ce** qu'il présente deux rainures de verrouillage (4) opposées sur une première diagonale et deux rainures d'entraînement en rotation (7) opposées sur une deuxième diagonale située angulairement à 90° de la première, que les flancs de chacune des rainures d'entraînement en rotation (7) sont formés chacun par deux surfaces d'entraînement en rotation (f₁, f₂) s'étendant radialement et décalées en gradins qui se trouvent à des profondeurs radiales différentes, que le fond de la rainure est étagé une fois et est formé dans ses trois zones partielles (9, 9a) par des surfaces planes, les deux zones partielles extérieures (9a) se trouvant à une plus petite profondeur radiale (t₂) que la zone du milieu (9).

12. Outil selon la revendication 11, caractérisé **en ce** que le plus grand angle au centre (α) est de 72° ± 1° et le plus petit angle au centre (β) de 30° ± 30'.
